# EUROPÄISCHE PATENTSCHRIFT

(11) **EP 1 477 951 B1**
(45) Veröffentlichungstag und Bekanntmachung des Hinweises auf die Patenterteilung: **02.11.2006**
(21) Anmeldenummer: 04101551.2
(22) Anmeldetag: 15.04.2004
(51) Int. Cl.: G08B 29/00, G08B 29/06, G08B 29/12

(54) **Verfahren und Einrichtung zur Funktionsüberwachung von Funkübertragungswegen in einem Gefahrenmeldesystem**
Method and system for monitoring the operation of radio transmission paths in an alarm signalling system
Méthode et appareil de surveillance du fonctionnement des voies de transmission radio dans un système de signalisation d'alarmes

(30) Priorität: 12.05.2003 DE 10321204
(43) Veröffentlichungstag der Anmeldung: 17.11.2004
(73) Patentinhaber: SIEMENS AKTIENGESELLSCHAFT, 80333 München (DE)
(72) Erfinder: Schreyer, Karlheinz, 82515 Wolfratshausen (DE)

(56) Entgegenhaltungen:
- EP-A- 0 811 959
- DE-A1- 19 904 358
- US-A- 5 029 334

## Beschreibung

Die Erfindung betrifft ein Verfahren und eine Einrichtung zur Funktionsüberwachung von Funkübertragungswegen in einem Gefahrenmeldesystem mit einer Zentrale und einer Mehrzahl von Teilnehmern, welche jeweils eine Sende- und eine Empfangseinrichtung aufweisen.

In Gefahrenmeldeanlagen, bei denen die Signale von Brand-oder Einbruchmeldern über Funk zu einer Zentrale gesendet werden, müssen die Übertragungswege ebenso überwacht werden wie in Anlagen mit leitungsgeführter Kommunikation. Da die peripheren Teilnehmer, also die Melder, in Funkanlagen aus Batterien versorgt werden, stellt dies die Melder vor erhebliche Energieprobleme.

Aus EP 0911775 ist ein Gefahrenmeldesystem bekannt, welches bidirektional aufgebaut ist und dessen Komponenten energiesparend ausgelegt sind. Störungen in einem solchen System können in weniger als 100 Sekunden erkannt werden, so dass die europäische Vorschrift EN 54 erfüllt wird, allerdings führen sogenannte Fading-Löcher zu unnötigen Störungsmeldungen.

Aus der DE 195 39 312 A1 ist ferner ein Verfahren zur Erhöhung der Übertragungssicherheit bei Funk-Alarmanlagen bekannt, welches vorsieht, dass in fest vorgegebenen Zeitabständen spezielle Datentelegramme als Statusmeldungen von Außenstellen an die Zentraleinheit gesendet werden, wobei Probleme durch Mehrwege-Empfang aufgrund einer räumlich versetzten Positionierung mehrerer Antennen beseitigt werden. In der EP 1244081 A1 wird darüber hinaus bereits vorgeschlagen, die Beeinträchtigung durch sogenannte Fading-Löcher, die durch Interferenzen auftreten können, dadurch zu vermeiden, dass ein Datenaustausch mittels unterschiedlicher Zwischenstationen bedarfsweise über verschiedene Funkwege erfolgen kann. Durch dieses sogenannte Routing über Zwischenstationen wird jedoch zusätzlich ein erheblicher Funkverkehr verursacht, wenn zur Einhaltung der Norm spätestens alle 100 Sekunden ein Datenaustausch mit der Zentrale erfolgt. Das wirkt sich auch negativ auf den Energieverbrauch aus. Die aus den Batterien kommende Energie ist sehr teuer und belastet die Umwelt nicht unerheblich. Außerdem ersticken große Meldernetzwerke an ihrem eigenen Datenverkehr zur Leitungsüberwachung.

US 5029334 offenbart ein Verfahren zur Optimierung der Datenwege.

Ziel der vorliegenden Erfindung ist es deshalb, eine zuverlässige Funktionsüberwachung der Übertragungswege in einem Gefahrenmeldesystem sicherzustellen, zugleich aber den dazu erforderlichen Funkverkehr zu reduzieren und damit auch den Energieverbrauch zu vermindern.

Erfindungsgemäß wird dieses Ziel mit einem Verfahren der Eingangs genannten Art erreicht, das folgende Schritte aufweist:
a) Bei jedem Teilnehmer wird in vorgegebenen kurzen, ersten Zeitabständen der im Empfänger ankommende Störungspegel gemessen und mit mindestens einem gespeicherten Vergleichs-Signalpegel verglichen,
b) von jedem Teilnehmer werden in vorgegebenen zweiten Zeitabständen, die ein Vielfaches der ersten Zeitabstände betragen, jeweils die von der Zentrale und/oder mindestens einem als Zwischenstation zur Zentrale dienenden Partner-Teilnehmer ankommenden Signalpegel gemessen, und die gemessen Signalpegel oder daraus abgeleitete Werte werden als Vergleichs-Signalpegel gespeichert,
c) in dem jeweiligen Teilnehmer wird ein Fehlersignal erzeugt, wenn nicht wenigstens ein Vergleichs-Signalpegel signifikant größer als der aktuell gemessene Störungspegel ist, und
d) aus dem Fehlersignal wird eine Störungsmeldung erzeugt und in Richtung zur Zentrale gesendet, wenn es über eine vor gegebene Mindestzeit, die ein Mehrfaches des ersten Zeitabstandes beträgt, ohne Unterbrechung vorhanden war.

Die Erfindung macht sich die Erkenntnis zunutze, dass für die Funktionsüberwachung der Übertragungswege nicht jedes Mal ein Datenaustausch mit der Zentrale durchgeführt werden muss. Vielmehr basiert die Erfindung auf der Überlegung, dass eine Funkübertragung zwischen zwei Punkten immer dann gewährleistet ist, wenn am Ort des Empfängers eine ausreichende Nutzfeldstärke zur Verfügung steht, wenn weiterhin der Pegel anderer Dienste bzw. von Störsendern klein gegenüber dem eigenen empfangenen Nutzsignal ist und wenn schließlich keine Überlagerungen zu einer Auslösung des Empfangssignals führen.

Somit überwacht bei dem erfindungsgemäßen Verfahren jeder Teilnehmer sein eigenes Umfeld, indem er in kurzen Zeitabständen jeweils den Störungspegel mit den zuletzt empfangenen Nutzsignalpegeln von Partner-Teilnehmern vergleicht. Es wird also vorausgesetzt, dass erfahrungsgemäß der Sendepegel der jeweiligen Partner-Teilnehmer sich nicht kurzfristig ändert, so dass die Messung dieser Nutzsignalpegel mit der dazu auch notwendigen Aussendung von Routine-Signalen durch alle Teilnehmer in längeren Zeitabständen erfolgen kann. Dadurch kann der Funkverkehr erheblich eingeschränkt und der Energieverbrauch entsprechend reduziert werden. Die in größeren Zeitabständen gemessenen Signalpegel von den Partner-Teilnehmern und ggf. auch von der Zentrale werden in jedem Teilnehmer gespeichert, so dass sie für den in kurzen Zeitabständen erfolgenden Vergleich mit dem jeweiligen Störungspegel zur Verfügung stehen.

Sobald bei den in kurzen Zeitabständen erfolgenden Vergleichsmessungen erkennbar ist, dass aufgrund des Störungspegels eine mögliche Übertragung gefährdet ist, meldet die Station den Störungszustand an einen oder mehrere Partner des Netzes in Richtung zur Zentrale weiter. Diese Weiterleitung erfolgt zumindest unidirektional. Eine bidirektionale Übertragung ist dabei nicht notwendig, braucht aber nicht ausgeschlossen zu werden. Beim Vorhandensein von Störern kann es nämlich vorkommen, dass nur eine Übertragungsrichtung ausfällt, während die andere noch verfügbar bleibt. Man spricht in solchen Fällen von einseitigen Übertragungsstörungen.

Vor Absendung der Störungsmeldung, die erfindungsgemäß erst dann erfolgt, wenn ein Fehlersignal über eine vorbestimmte Mindestzeit ununterbrochen vorhanden war, kann weiterhin vorgesehen werden, dass der Teilnehmer noch einmal versucht, über einen Telegrammverkehr die Zentrale bzw. den vorgegebenen Partner-Teilnehmer zu erreichen.

Der für die Störungserkennung relevante Vergleichs-Signalpegel kann in einer Ausgestaltung der Erfindung einen Mittelwert der jeweils letzten Pegelmessungen darstellen; das schließt auch eine statistische Wertung des Empfangspegels ein.

In weiterer Ausgestaltung des erfindungsgemäßen Verfahrens ist vorgesehen, dass die Teilnehmer in regelmäßigen RoutineMeldungen an die Zentrale jeweils eine Liste aller von Ihnen erreichbaren Partner-Teilnehmer senden und dass die Zentrale jeweils dann eine Fehler-Meldung erzeugt, wenn ein Teilnehmer nur über einen einzigen Funkweg zur Zentrale verfügt. Damit soll sichergestellt werden, dass bei Ausfall dieses einzigen Weges eine Lücke in der Übertragungskette auftritt.

In besonderer Ausgestaltung der Erfindung ist weiterhin vorgesehen, dass die ersten Zeitabstände zur Messung der Störungspegel wesentlich kürzer sind als die in der Norm (z. B. 100 Sekunden) geforderten Zeitabstände zur Störungsmeldung und vorzugsweise in der Größenordnung von 1 Sekunde liegen, während die zweiten Zeitabstände zur Auffrischung der Vergleichs-Signalpegel wesentlich größer sein können als der ge nannte Normwert und beispielsweise in der Größenordnung von 15 Minuten liegen.

Eine erfindungsgemäße Einrichtung zur Funktionsüberwachung von Funkübertragungswegen in einem Gefahrenmeldesystem mit einer Zentrale und einer Mehrzahl von Teilnehmern, welche jeweils eine Sende- und eine Empfangseinrichtung aufweisen, weist erfindungsgemäß bei jedem Teilnehmer auf:
- eine Messeinrichtung, um den Störungspegel in vorgegebenen ersten Zeitabständen zu messen,
- eine Speichereinrichtung, um mindestens einen Vergleichs-Signalpegel zu speichern,
- eine Vergleichseinrichtung, um den jeweils gemessenen Störungspegel mit den mindestens einen gespeicherten Vergleichs-Signalpegel zu vergleichen und ein Fehlersignal zu erzeugen, wenn der Störungspegel alle Vergleichs-Signalpegel übersteigt, und
- eine Verzögerungseinrichtung, welche ein über eine vorgegebene Zeitdauer anstehendes Fehlersignal in eine Störungsmeldung umsetzt.

Die Erfindung wird nachfolgend an Ausführungsbeispielen anhand der Zeichnung näher erläutert. Es zeigt
Figur 1 eine allgemeine schematische Darstellung der Einflussgrößen, die auf das Übertragungsmedium im Funkverkehr einwirken,
Figur 2 eine schematische Darstellung einer einseitigen Übertragungsstörung,
Figur 3 eine schematische Darstellung der jeweiligen Signal-und Störungspegel am Ort eines gestörten sendenden Teilnehmers und bei einer nicht gestörten Zentrale,
Figur 4 eine schematische Darstellung der Übertragungswege bei Verwendung von Zwischenstationen,
Figur 5 ein Blockschaltbild für die erfindungsgemäße Störungserkennung in einem Teilnehmer und
Figur 6 eine vergleichende Darstellung der unterschiedlichen Zeitabstände und Periodizitäten bei der Abfrage des Störungspegels und der Signalpegel sowie der Wartezeit für die Erzeugung einer Störungsmeldung.

Figur 1 zeigt die Einflussgrößen, die eine Funkübertragung allgemein verhindern können. Nimmt man an, dass ein Sender S mit einer bestimmten Sendeleistung SL ein Signal abstrahlt, so kann der Empfänger E dieses Signal nur empfangen, wenn es mit einer ausreichenden Feldstärke bei ihm ankommt. Befindet sich ein Störer ST in der Nähe des Empfängers E, dessen Störpegel mit wachsender Entfernung abnimmt, so muss sichergestellt werden, dass der Störpegel im Bereich des Empfängers E geringer ist als der dort ankommende Signalpegel des Senders S. Dabei muss durch eine ausreichende Sendeleistung SL sichergestellt werden, dass trotz der Verluste durch Dämpfung eine ausreichende Feldstärke beim Empfänger E ankommt. Daneben besteht die Möglichkeit der Auslöschung des Signals durch Überlagerungen aufgrund von Reflexionen und Beugung, was durch die abgewinkelten Pfeile R angedeutet ist.

In Figur 2 ist eine Situation angedeutet, bei der ein Störer ST in der Nähe der Sendestation eines Teilnehmers T liegt. Dabei sind schematisch einerseits die Sendeleistung SL des Teilnehmers T und die Störungsleistung STL des Störers ST gezeigt, wobei die Pegelabnahme durch die Dämpfung mit wachsender Entfernung vom jeweiligen Sender durch heller werdende Abschnitte angedeutet sind. Es kommt in diesem Fall vor allem darauf an, dass die Feldstärke bzw. der Signalpegel P_{T} der vom Teilnehmer T abgestrahlten Meldung am Ort der Zentrale Z bzw. einer Zwischenstation mit einer größeren Feldstärke ankommt als der Störpegel P_{ST} des Störers ST. Solange dies der Fall ist, ist zumindest in der Richtung vom Sender zur Zentrale noch eine Übertragung möglich (einseitige Übertragungsstörung). Dies ist die Situation, die bei der Erfindung im Wesentlichen in Betracht gezogen wird. Wenn ein Störer ST in der Nähe eines Senders, also eines Teilnehmers des Gefahren meldesystems, aktiv wird, kann sein Störungspegel so hoch sein, dass der betreffende Teilnehmer die geringeren Signalpegel von der Zentrale bzw. von anderen Partner-Teilnehmern nicht mehr empfangen kann. Umgekehrt ist es aber möglich, dass der Teilnehmer selbst mit seiner Sendeleistung noch Meldungen an die Zentrale Z bzw. an seine Partner-Teilnehmer absetzen kann.

Die entsprechenden Pegelverhältnisse sind in Figur 3 gezeigt. Am Ort der gefährdeten Station beim Teilnehmer T kommt ein Störpegel P_{ST1} an, der größer ist als der von der Zentrale ankommende Signalpegel P_{Z}. Der Sendepegel P_{T1} ist aber so groß, dass er auch am Ort der Zentrale noch mit der Größe P_{T2} ankommt, während der Störpegel dort als P_{ST2} wesentlich geringer ist. Wenn also der Teilnehmer T eine Störung erkennt, indem er den Störpegel P_{ST1} mit dem Signalpegel P_{z} von der Zentrale vergleicht und eine Störungsmeldung an die Zentrale absetzt, kann dieser Hilferuf dort erkannt werden, da an ihrem Ort der Störpegel bereits kleiner als das Signal ist. Sollte aber am Ort der Zentrale die Störfeldstärke die Empfangsschwelle überschreiten, so würde die Zentrale selbst den Störungszustand erkennen.

Um zu vermeiden, dass Überlagerungen aufgrund von Beugungen und Reflexionen einen Kontakt mit einem Teilnehmer unmöglich machen, muss jeder Teilnehmer mit mehreren anderen Partner-Teilnehmern in Kontakt stehen, die als Zwischenstationen fungieren. In Figur 4 ist diese Konstellation angedeutet. Der Teilnehmer T1 kann mit der Zentrale Z auf direktem Weg über die Route R1 kommunizieren. Fällt aber dieser Weg R1 aus, weil die Funkreichweite zu gering ist oder weil eine Störung auftritt, so kann der Funkverkehr über den Teilnehmer T2 oder über den Teilnehmer T3 eine Ausweichroute R2 bzw. R3 nehmen. Erkennt die Zentrale durch entsprechende Routinemeldungen, dass ein Teilnehmer nicht mehr genügend Ausweichrouten für den Störungsfall zur Verfügung hat, kann dies als Störung ausgewertet und gemeldet werden.

Der erfindungsgemäße Mechanismus der Störungserkennung in einem Teilnehmer ist in Figur 5 in einem Blockschaltbild gezeigt. Im Empfänger des Teilnehmers T1 sind zwei Pegelmess-Einrichtungen vorhanden, eine Rauschpegel-Messeinrichtung MRP und eine Signalpegel-Messeinrichtung MSP. Die Messung des Rauschpegels oder Störungspegels über die Einrichtung MRP erfolgt in kurzen Zeitabständen, beispielsweise jede Sekunde, und der gemessene Wert P_{ST} wird einer Vergleichseinrichtung VP zugeführt. Dieser Vergleichseinrichtung werden zugleich die Speicherwerte aus einem Pegelspeicher SPP zugeführt, welcher in Einzelspeichern die zuletzt gemessenen Signalpegel der verschiedenen Partner-Teilnehmer gespeichert hat. In vorliegendem Beispiel sind Pegelwerte P_{z} von der Zentrale und P_{T2} bis P_{T4} von den Partner-Teilnehmern T2 bis T4 gespeichert. In der Vergleichseinrichtung VP wird der gemessene Störungspegel P_{ST1} mit jedem einzelnen der gespeicherten Signalpegel verglichen. Sobald einer der Signalpegel P_{z}, P_{T2} usw. größer ist als der Störungspegel (einschließlich eines Sicherheitsabstandes), wird ein Fehlersignal SF erzeugt. Dieses wird einer Zeitbewertung ZB zugeführt. Steht das Fehlersignal SF über eine vorgegebene Mindestzeit an, so wird eine Störungsmeldung STM zur Zentrale gesendet.

Die gespeicherten Pegelwerte der Zentrale bzw. der Partner-Teilnehmer im Pegelspeicher SPP werden in bestimmten Zeitabständen aktualisiert, indem über die Signalpegel-Messeinrichtung MSP die ankommenden Routine-Signale ausgewertet werden. Dies erfolgt in größeren Abständen, beispielsweise alle 15 Minuten.

Die Zeitverhältnisse bei der Störungserkennung gemäß Figur 5 sind in Figur 6 aufgetragen. Die Messung des Rauschpegels oder Störungspegels P_{ST} erfolgt in kurzen Zeitabständen TA1, beispielsweise jede Sekunde. Die Abfrage der Signalpegel P_{z}, P_{T2} bis P_{T4} erfolgt in größeren Zeitabständen TA2, beispielsweise alle 15 Minuten. Die Störungserkennungszeit, also die Zeit, welche ein Fehlersignal anstehen muss, um eine Störungsmeldung zu veranlassen, ist als TA3 bezeichnet. Diese beträgt beispielsweise 100 Sekunden.

## Patentansprüche

1. Verfahren zur Funktionsüberwachung von Funkübertragungswegen in einem Gefahrenmeldesystem mit einer Zentrale (Z) und einer Mehrzahl von Teilnehmern (T1, T2, T3, T4), welche alle jeweils eine Sende- und eine Empfangseinrichtung aufweisen, **gekennzeichnet durch** folgende Schritte:
a) bei jedem Teilnehmer (T1 bis T4) wird in vorgegebenen kurzen, ersten Zeitabständen (TA1) der im Empfänger ankommende Störungspegel (P_{ST}) gemessen und mit mindestens einem gespeicherten Vergleichs-Signalpegel (P_{Z}, P_{T1....4}) verglichen,
b) von jedem Teilnehmer werden in vorgegebenen zweiten Zeitabständen (TA2), die ein Vielfaches der ersten Zeitabstände (TA1) betragen, jeweils die von der Zentrale (Z) und/oder mindestens einem als Zwischenstation zur Zentrale dienenden Partner-Teilnehmer (T2, T3, T4) ankommenden Signalpegel gemessen, und die gemessenen Signalpegel oder daraus abgeleitete Werte werden als Vergleichs-Signalpegel (P_{z}, P_{T2} bis P_{T4}) gespeichert,
c) in dem jeweiligen Teilnehmer (T1, T2, T3, T4) wird ein Fehlersignal (SF) erzeugt, wenn nicht wenigstens ein Vergleichs-Signalpegel signifikant größer als der aktuell gemessene Störungspegel (P_{ST}) ist und
d) aus dem Fehlersignal (SF) wird eine Störungsmeldung (STM) erzeugt und in Richtung zur Zentrale gesendet, wenn es über eine vorgegebene Mindestzeit (TA3), die ein Mehrfaches des ersten Zeitabstandes (TA1) beträgt, ohne Unterbrechung vorhanden war.

2. Verfahren nach Anspruch 1,
**dadurch gekennzeichnet,**
**dass** ein Teilnehmer (T1) vor Absendung der Störungsmeldung (STM) versucht, über einen Telegrammverkehr die Zentrale (Z) bzw. den vorgegebenen Partner-Teilnehmer (T2, T3, T4) zu erreichen.

3. Verfahren nach Anspruch 1 oder 2,
**dadurch gekennzeichnet,**
**dass** jeder Teilnehmer (T1) im Schritt b) von allen in Funkreichweite befindlichen Partner-Teilnehmern (T2, T3, T4) den ankommenden Signalpegel misst und für jeden Partner-Teilnehmer einen daraus abgeleiteten Vergleichs-Signalpegel (P_{T2}, P_{T3}, P_{T4}) speichert.

4. Verfahren nach einem der Ansprüche 1 bis 3,
**dadurch gekennzeichnet,**
**dass** die Vergleichs-Signalpegel (P_{Z}, P_{T2}, P_{T3}, P_{T4}) jeweils aus mehreren hintereinander gemessenen Signalpegeln abgeleitet werden.

5. Verfahren nach einem der Ansprüche 1 bis 4,
**dadurch gekennzeichnet,**
**dass** jeder Teilnehmer (T1 bis T4) einschließlich der Zentrale (Z) in den vorgegebenen zweiten Zeitabständen (TA2) jeweils ein Routine-Telegramm aussendet, um allen in Funkreichweite befindlichen Partner-Teilnehmern eine Pegelmessung zu ermöglichen.

6. Verfahren nach einem der Ansprüche 1 bis 5,
**dadurch gekennzeichnet,**
**dass** die ersten Zeitabstände (TA1) gemäß Merkmal a) des Anspruchs 1 kürzer und dass die zweiten Zeitabstände (TA2) gemäß Merkmal b) des Anspruchs 1 um ein Vielfaches länger sind als die in einer Normvorschrift für eine Störungsanzeige vorgegebenen Zeitabstände.

7. Verfahren nach Anspruch 6,
**dadurch gekennzeichnet,**
**dass** die ersten Zeitabstände (TA1) in der Größenordnung von 1 Sekunde und die zweiten Zeitabstände (TA2) in der Größenordnung von mehr als 10 Minuten liegen.

8. Verfahren nach einem der Ansprüche 1 bis 7,
**dadurch gekennzeichnet,**
**dass** jeder Teilnehmer (T1, T2, T3, T4) in regelmäßigen Routine-Meldungen an die Zentrale (Z) jeweils eine Liste aller von ihm erreichbaren Partner-Teilnehmer sendet und dass die Zentrale (Z) eine Fehlermeldung erzeugt, wenn ein Teilnehmer nur über einen einzigen Funkweg zur Zentrale verfügt.

9. Verfahren nach einem der Ansprüche 1 bis 8,
**dadurch gekennzeichnet,**
**dass** alle Teilnehmer (T1, T2, T3, T4) entsprechend der Anzahl ihrer notwendigen Zwischenstationen für eine Verbindung zu der Zentrale (Z) bestimmten Kommunikationsebenen zugeordnet werden und dass jeder Teilnehmer überprüft, welcher Weg mit den wenigsten Zwischenstationen zur Zentrale führt.

10. Einrichtung zur Funktionsüberwachung von Funkübertragungswegen in einem Gefahrenmeldesystem mit einer Zentrale (Z) und einer Mehrzahl von Teilnehmern (T1, T2, T3, T4), welche jeweils eine Sende- und eine Empfangseinrichtung aufweisen,
**dadurch gekennzeichnet,**
**dass** jeder Teilnehmer aufweist:
- eine Messeinrichtung (MRP), um den Störungspegel (P_{ST}) in vorgegebenen ersten Zeitabständen (TA1) zu messen,
- eine Speichereinrichtung (SPP), um mindestens einen Vergleichs-Signalpegel (P_{Z}, P_{T2}, P_{T3}, P_{T4}) zu speichern,
- eine Vergleichseinrichtung (VP), um den jeweils gemessenen Störungspegel (P_{ST}) mit dem mindestens einen gespeicherten Vergleichs-Signalpegel (P_{Z}, P_{T1...4}) zu vergleichen und ein Fehlersignal (SF) zu erzeugen, wenn der Störungspegel (P_{ST}) alle Vergleichs-Signalpegel (P_{z}, P_{T2} bis P_{T4}) übersteigt, und
- eine Verzögerungseinrichtung (ZB), welche ein über eine vorgegebene Zeitdauer (TA3) anstehendes Fehlersignal (SF) in eine Störungsmeldung (ST) umsetzt.

11. Einrichtung nach Anspruch 10,
**dadurch gekennzeichnet,**
**dass** jeder Teilnehmer zusätzlich eine Messeinrichtung (MSP) aufweist, um die Signalpegel aller in Funkreichweite befindlichen Partner-Teilnehmer (T2, T3, T4) einschließlich der Zentrale (Z) in vorgegebenen zweiten Zeitabständen (TA2) zu messen und aus den Messwerten Vergleichs-Signalpegel (P_{z}, P_{T2} P_{T3},P_{T4}) abzuleiten.

12. Einrichtung nach Anspruch 10 oder 11,
**dadurch gekennzeichnet,**
**dass** jeder Teilnehmer für jeden ihm zugeordneten, in seiner Funkreichweite befindlichen Partner-Teilnehmer (T2, T3, T4) einen Speicher für einen zugeordneten Vergleichs-Signalpegel (P_{z}, P_{T2} P_{T3},P_{T4}) besitzt.

13. Verfahren nach einem der Ansprüche 10 bis 12,
**dadurch gekennzeichnet,**
**dass** zumindest ein Teil der Teilnehmer eine Diebstahlsicherung aufweist, welche eine Meldung auslöst, sobald der Teilnehmer von seiner vorgegebenen Position entfernt wird.

## Claims

1. Method for function monitoring of radio transmission paths in a hazard alarm system which includes a central facility (Z) and a plurality of participants (T1, T2, T3, T4) having a send device and a receive device in each case, **characterised by** the following steps:
a) at each participant (T1 to T4), at predetermined short first time intervals (TA1), the interference level (P_{ST}) arriving at the receiver is measured and compared with at least one stored comparison signal level (P_{z}, P_{T1...4}),
b) at each participant, at predetermined second time intervals (TA2) which are multiples of the first time interval (TA1), the signal levels arriving in each case from the central facility (Z) and/or at least one partner participant (T2, T3, T4) acting as an intermediate station to the central facility are measured, and the measured signal levels or values derived therefrom are stored as comparison signal values (P_{Z}, P_{T2} to P_{T4}),
c) at each participant (T1, T2, T3, T4), an error signal (SF) is generated if at least one comparison signal level is not significantly greater than the currently measured interference level (P_{ST}), and
d) a fault report (STM) is generated from the error signal (SF) and sent in the direction of the central facility if said error signal was present without interruption over a predetermined minimum time (TA3) which is a multiple of the first time interval (TA1).

2. Method according to Claim 1,
**characterised in that**
before sending the fault report (STM), a participant (T1) again attempts to contact the central facility (Z) or the predetermined partner participant (T2, T3, T4) via telegram traffic.

3. Method according to Claim 1 or 2,
**characterised in that**
each participant (T1) in the step b) measures the incoming signal level from all partner participants (T2, T3, T4) located within radio range and stores a comparison signal level (P_{T2}, P_{T3}, P_{T4}) which is derived therefrom for each partner participant.

4. Method according to one of the Claims 1 to 3,
**characterised in that**
the comparison signal levels (P_{Z}, P_{T2}, P_{T3}, P_{T4}) are derived in each case from a plurality of consecutively measured signal levels.

5. Method according to one of the Claims 1 to 4,
**characterised in that**
each participant (T1 to T4) including the central facility (Z) sends out a routine telegram in the predetermined second time intervals (TA2) in each case, in order to allow all partner participants located within radio range to perform a level measurement.

6. Method according to one of the Claims 1 to 5,
**characterised in that**
the first time intervals (TA1) according to feature a) of Claim 1 are shorter than, and that the second time intervals (TA2) according to feature b) of Claim 1 are a multiple of times longer than, the time intervals which are predetermined for a fault indicator in a standardised specification.

7. Method according to Claim 6,
**characterised in that**
the first time intervals (TA1) lie in the region of 1 second and the second time intervals (TA2) lie in the region of more than 10 minutes.

8. Method according to one of the Claims 1 to 7,
**characterised in that**
each participant (T1, T2, T3, T4) sends a list of all the partner participants it can contact to the central facility (Z) in regular routine reports in each case, and that the central facility (Z) generates an error report if a participant only has a single radio path to the central facility.

9. Method according to one of the Claims 1 to 8,
**characterised in that**
all participants (T1, T2, T3, T4) are assigned specific communication levels according to the number of intermediate stations they require for a connection to the central facility (Z), and that each participant checks which path leads to the central facility via the fewest intermediate stations.

10. Device for function monitoring of radio transmission paths in a hazard alarm system which includes a central facility (Z) and a plurality of participants (T1, T2, T3, T4) having a send device and a receive device in each case,
**characterised in that**
each participant has:
- a measuring device (MRP) for measuring the interference level (P_{ST}) at predetermined first time intervals (TA1) ,
- a storage device (SPP) for storing at least one comparison signal level (P_{Z}, P_{T2}, P_{T3}, P_{T4}),
- a comparison device (VP) for comparing the currently measured interference level (P_{ST}) with the at least one stored comparison signal level (P_{Z}, P_{T1}...₄) and for generating an error signal (SF) if the interference level (P_{ST}) exceeds all comparison signal levels (P_{Z}, P_{T2} to P_{T4}), and
- a delay device (ZB) which converts an error signal (SF) that is present over a predetermined time duration (TA3) into a fault report (ST).

11. Device according to Claim 10,
**characterised in that**
each participant additionally has a measuring device (MSP) for measuring at predetermined second time intervals (TA2) the signal levels of all partner participants (T2, T3, T4) including the central facility (Z) which are located within radio range, and for deriving comparison signal levels (P_{Z}, P_{T2}, P_{T3}, P_{T4}) from the measured values.

12. Device according to Claim 10 or 11,
**characterised in that**
each participant has a storage for an assigned comparison signal level (P_{Z}, P_{T2}, P_{T3}, P_{T4}) for each of its assigned partner participants (T2, T3, T4) which are located within its radio range.

13. Device according to one of the Claims 10 to 12,
**characterised in that**
at least some of the participants have a theft protection which triggers a report as soon as the participant is removed from its predetermined position.

## Revendications

1. Procédé de surveillance du fonctionnement de voies de transmission radio dans un système avertisseur de danger, comprenant une centrale (Z) et une pluralité de postes (T1, T2, T3, T4) qui comportent chacun un dispositif émetteur et un dispositif récepteur, **caractérisé par** les étapes suivantes:
a) auprès de chaque poste (T1 à T4), le niveau de perturbation (P_{ST}) arrivant au récepteur est mesuré à des premiers intervalles de temps courts prédéfinis (TA1) et est comparé avec au moins un niveau de signal de comparaison stocké (P_{Z}, P_{T1 ... 4});
b) chaque poste mesure, à des deuxièmes intervalles de temps prédéfinis (TA2) qui sont un multiple des premiers intervalles de temps (TA1), respectivement les niveaux de signal arrivant de la centrale (Z) et/ou d'au moins un poste partenaire (T2, T3, T4) servant de station intermédiaire vers la centrale et les niveaux de signal mesurés ou les valeurs qui en sont dérivées sont stockés en tant que niveaux de signal de comparaison (P_{Z}, P_{T2} à P_{T4}) ;
c) dans le poste respectif (T1, T2, T3, T4) est généré un signal d'erreur (SF) lorsqu'il n'y a pas au moins un niveau de signal de comparaison qui est significativement supérieur au niveau de perturbation actuellement mesuré (P_{ST}) et
d) un message de perturbation (STM) est généré à partir du signal d'erreur (SF) et émis en direction vers la centrale si le signal d'erreur a existé sans interruption pendant un temps minimal prédéfini (TA3) qui est un multiple du premier intervalle de temps (TA1).

2. Procédé selon la revendication 1,
**caractérisé en ce qu'**un poste (T1), avant l'émission du message de perturbation (STM), essaie de joindre, par un trafic de télégramme, la centrale (Z) resp. le poste partenaire spécifié (T2, T3, T4).

3. Procédé selon la revendication 1 ou 2,
**caractérisé en ce que** chaque poste (T1), à l'étape b), mesure le niveau de signal arrivant de tous les postes partenaires qui se trouvent dans la portée radio (T2, T3, T4) et stocke, pour chaque poste partenaire, un niveau de signal de comparaison (P_{T2}, P_{T3}, P_{T4}) qui en est dérivé.

4. Procédé selon l'une des revendications 1 à 3,
**caractérisé en ce que** les niveaux de signal de comparaison (P_{Z}, P_{T2}, P_{T3}, P_{T4}) sont respectivement dérivés de plusieurs niveaux de signal mesurés consécutivement.

5. Procédé selon l'une des revendications 1 à 4,
**caractérisé en ce que** chaque poste (T1 à T4), y compris la centrale (Z), émet respectivement un télégramme de routine aux deuxièmes intervalles de temps prédéfinis (TA2) pour permettre une mesure de niveau à tous les postes partenaires qui se trouvent dans la portée radio.

6. Procédé selon l'une des revendications 1 à 5,
**caractérisé en ce que** les premiers intervalles de temps (TA1) selon la caractéristique a) de la revendication 1 sont plus courts et les deuxièmes intervalles de temps (TA2) selon la caractéristique b) de la revendication 1, plus longs d'un multiple que les intervalles de temps prédéfinis dans une stipulation de norme pour un affichage de perturbation.

7. Procédé selon la revendication 6,
**caractérisé en ce que** les premiers intervalles de temps (TA1) sont de l'ordre de 1 seconde et les deuxièmes intervalles de temps (TA2), de l'ordre de plus de 10 minutes.

8. Procédé selon l'une des revendications 1 à 7,
**caractérisé en ce que** chaque poste (T1, T2, T3, T4) émet respectivement, dans des messages de routine réguliers à la centrale (Z), une liste de tous les postes partenaires qu'il peut joindre et **en ce que** la centrale (Z) génère alors un message d'erreur lorsqu'un poste ne dispose que d'une unique voie radio vers la centrale.

9. Procédé selon l'une des revendications 1 à 8,
**caractérisé en ce que** tous les postes (T1, T2, T3, T4) sont affectés à des niveaux de communication déterminés conformément au nombre de leurs stations intermédiaires nécessaires pour une liaison vers la centrale (Z) et **en ce que** chaque poste vérifie quel chemin mène à la centrale avec le moins de stations intermédiaires.

10. Dispositif de surveillance du fonctionnement de voies de transmission radio dans un système avertisseur de danger comprenant une centrale (Z) et une pluralité de postes (T1, T2, T3, T4) qui comportent chacun un dispositif émetteur et un dispositif récepteur,
**caractérisé en ce que** chaque poste présente:
- un dispositif de mesure (MRP) pour mesurer le niveau de perturbation (P_{ST}) à des premiers intervalles de temps (TA1) prédéfinis,
- un dispositif de mémoire (SPP) pour stocker au moins un niveau de signal de comparaison (P_{Z}, P_{T2}, P_{T3}, P_{T4}),
- un dispositif de comparaison (VP) pour comparer le niveau de perturbation (P_{ST}) respectivement mesuré avec l'au moins un niveau de signal de comparaison stocké (P_{Z}, P_{T1} ... ₄) et générer un signal d'erreur (SF) lorsque le niveau de perturbation (P_{ST}) est supérieur à tous les niveaux de signal de comparaison (P_{Z}, P_{T2}, P_{T3}, P_{T4}) et un dispositif de retard (ZB) qui convertit en un message de perturbation (ST) un signal d'erreur (SF) qui se maintient sur une durée de temps prédéfinie (TA3).

11. Dispositif selon la revendication 10,
**caractérisé en ce que** chaque poste comporte additionnellement un dispositif de mesure (MSP) pour mesurer les niveaux de signal de tous les postes partenaires (T2, T3, T4) qui se trouvent dans la portée radio; y compris de la centrale (Z) , à des deuxièmes intervalles de temps prédéfinis (TA2) et dériver à partir des valeurs de mesure des niveaux de signal de comparaison (P_{Z}, P_{T2}, P_{T3}, P_{T4}).

12. Dispositif selon la revendication 10 ou 11,
**caractérisé en ce que** chaque poste possède, pour chaque poste partenaire (T2, T3, T4) qui lui est affecté et se trouve dans sa portée radio, une mémoire pour un niveau de signal de comparaison affecté (P_{Z}, P_{T2}, P_{T3}, P_{T4}).

13. Dispositif selon l'une des revendications 10 à 12,
**caractérisé en ce que** au moins une partie des postes comporte une protection anti-vol qui déclenche un message dès que le poste est retiré de sa position prédéfinie.
